# EUROPÄISCHE PATENTSCHRIFT

(11) **EP 1 038 749 B1**
(45) Veröffentlichungstag und Bekanntmachung des Hinweises auf die Patenterteilung: **19.02.2003**
(21) Anmeldenummer: 00105285.1
(22) Anmeldetag: 14.03.2000
(51) Int. Cl.: B61F 5/22, B61L 3/00

(54) **Neigungs-Steuerung für einen Wagenkasten eines spurgebundenen Fahrzeuges**
Tilt control for the body of a rail vehicle
Commande de l'inclinaison de la caisse d'un véhicule sur rails

(30) Priorität: 20.03.1999 DE 19912640
(43) Veröffentlichungstag der Anmeldung: 27.09.2000
(73) Patentinhaber: ALSTOM LHB GmbH, 38239 Salzgitter (DE)
(72) Erfinder: Bitterberg, Ulrich, Dr.-Ing., 31139 Hildesheim (DE)

(56) Entgegenhaltungen:
- EP-A- 0 271 592
- SE-A- 8 405 046
- US-A- 5 787 815
- US-A- 5 809 448
- PATENT ABSTRACTS OF JAPAN vol. 0183, no. 86 (M-1641), 20. Juli 1994 (1994-07-20) & JP 06 107172 A (NIPPON SHARYO SEIZO KAISHA), 19. April 1994 (1994-04-19)
- PATENT ABSTRACTS OF JAPAN vol. 1999, no. 02, 26. Februar 1999 (1999-02-26) & JP 10 297484 A (RAILWAY TECHNICAL RES. INST.), 10. November 1998 (1998-11-10)

## Beschreibung

Die Erfindung betrifft eine Neigungs-Steuerung für einen Wagenkasten eines spurgebundenen Fahrzeuges mit den im Oberbegriff des Anspruchs 1 genannten Merkmalen.

Es ist bekannt, daß, wenn ein Schienenfahrzeug mit einer bestimmten Geschwindigkeit eine Kurve befährt, auf das Schienenfahrzeug infolge der Querbeschleunigung eine horizontal gerichtete Fliehkraft entgegen der Kurvenrichtung - also nach Bogenaußen - wirkt. Um die während der Kurvenfahrt auf Fahrzeug, Fahrwerk sowie Last, insbesondere Fahrgäste, wirkenden Querbeschleunigungen zu reduzieren, ist bekannt, die Schienenfahrzeuge mit einer passiven oder aktiven Neigungs-Steuerung auszustatten. Bei einer aktiven Neigungs-Steuerung ist ein quer zur Fahrtrichtung des Schienenfahrzeuges liegender Neigewinkel zwischen einem Wagenkasten und einem Fahrwerk mittels einer Verstelleinrichtung einstellbar. Dieser Verstelleinrichtung ist ein Steuergerät zugeordnet, das ein Soll-Signal für die Verstelleinrichtung zur Einstellung eines bestimmten Neigewinkels vorgibt.

Aus der EP 0 647 553 A2 ist eine Neigungs-Steuerung bekannt, bei der in einem auslesbaren Streckendaten-Speicher des Steuergerätes die für eine Neigetechnik relevanten Streckendaten, wie Trassierung, Kurvenradien, Kurvenüberhöhungen oder dergleichen, abgespeichert sind. Während einer Fahrt des Schienenfahrzeuges ist aus den abgespeicherten Streckendaten in Abhängigkeit von einer ermittelten Ist-Position des Schienenfahrzeuges und unter Berücksichtigung einer Momentangeschwindigkeit ein Soll-Signal für die Verstelleinrichtung generierbar. Die Ist-Position ist beispielsweise mittels eines satelitengestützten GPS-Systems ermittelbar. Eine Speichereinrichtung des Steuergerätes besitzt umfangreiche, miteinander verknüpfbare Dateien, die einerseits die Streckendaten enthalten und andererseits für jede einnehmbare Position des Schienenfahrzeuges entlang der Strecke in Abhängigkeit unterschiedlicher tatsächlicher möglicher Momentangeschwindigkeiten eine entsprechende Vielzahl von Soll-Signalen enthalten. Aufgrund dieses umfangreichen vorzuhaltenden Datenvolumens ist eine derartige Neigungs-Steuerung nur sehr aufwendig zu realisieren. Es sind quasi jedem Positionssignal eine Vielzahl, von den möglichen momentanen unterschiedlichen Geschwindigkeitssignalen abhängige Soll-Signale für die Verstelleinrichtung zuzuordnen.

Aus der DE 39 35 740 C2 ist eine Neigungs-Steuerung bekannt, bei der ebenfalls aus einem auslesbaren Streckendaten-Speicher in Abhängigkeit eines Positionssignals und der Momentangeschwindigkeit ein Soll-Signal für eine Verstelleinrichtung zur Einstellung eines Neigewinkels vorgebbar ist. Das Positionssignal wird hierbei aus einer Wegmessung einer zurückgelegten Fahrstrecke des Schienenfahrzeuges gewonnen. Entsprechend der momentanen Position des Schienenfahrzeuges kann dann aus dem Streckendaten-Speicher das entsprechende Soll-Signal ausgelesen werden. Das Auslesen des Soll-Signals erfolgt wiederum in Abhängigkeit einer gemessenen Momentangeschwindigkeit des Schienenfahrzeuges.

Bei den bekannten Neigungs-Steuerungen ist nachteilig, daß einerseits ein sehr großer Aufwand für das Erstellen und Pflegen der Streckendaten-Dateien zu betreiben ist und andererseits durch das Verknüpfen mit der Momentangeschwindigkeit bei sich innerhalb einer Kurvenfahrt verändernder Geschwindigkeit eine Nachregelung der Verstelleinrichtungen erfolgt. Diese Nachregelung der Verstelleinrichtung innerhalb der Kurvenfahrt führt zu deutlichen Komforteinbußen, da aufgrund der diskreten Messung der Momentangeschwindigkeit die Verstellung des Neigewinkels in Stufen mit Zeitverzögerung erfolgt.

Der Erfindung liegt daher die Aufgabe zugrunde, eine Neigungs-Steuerung der gattungsgemäßen Art zu schaffen, bei der in einfacher Weise eine komfortable Neigungs-Steuerung erzielbar und eine eigene Aufgaben- und verfahrensspezifische Datenvorhaltung auf ein Minimum reduziert oder entbehrlich ist.

Erfindungsgemäß wird diese Aufgabe durch eine Neigungs-Steuerung mit den im Anspruch 1 genannten Merkmalen gelöst. Dadurch, daß das Soll-Signal, insbesondere das Geschwindigkeitssignal, für wenigstens eine nachfolgend erwartete Wegmarke der Fahrstrecke vorhersagbar ist, ist vorteilhaft möglich, eine gesamte Bogenübergangslänge einer Kurve für eine Neigungs-Steuerung des Wagenkastens auszunutzen und Nachstellvorgänge in der Kurve zu vermeiden. Insbesondere durch die Vorhersage der Geschwindigkeit zu einer folgenden Wegmarke kann bereits das entsprechende Soll-Signal für die Verstelleinrichtung unter Einbeziehung aller relevanten Informationen bereitgestellt werden. Die Verstelleinrichtung kann damit durch das Steuergerät bereits rechtzeitig angesteuert werden, so daß ein stetiger Übergang von einer im wesentlichen horizontalen Position zu der gewünschten geneigten Position des Wagenkastens - entsprechend dem Fortschritt der Kurvenfahrt - erfolgen kann. In dem Moment, wo das Schienenfahrzeug an einer definierten Position (Wegmarke) innerhalb einer Kurve seine vorhergesagte Geschwindigkeit hat, ist bereits der Wagenkasten in seiner entsprechend vorgebbaren geneigten Soll-Position. Da die Geschwindigkeit mit ihrem Quadrat in die Querbeschleunigung des Schienenfahrzeuges bei Kurvenfahrt eingeht, kann somit die Neigungs-Steuerung optimal erfolgen.

In bevorzugter Ausgestaltung der Erfindung ist vorgesehen, daß die zulässige Geschwindigkeit zu einer nachfolgend erwarteten Wegmarke aus einem in einem Triebfahrzeug oder Steuerwagen eines Zuges abgespeicherten elektronischen Buchfahrplan für den jeweiligen Zug ausgelesen wird. Hierdurch wird es vorteilhaft möglich, über im Zug zum Zweck seiner zuverlässigen Eigenortung in einem beliebigen Streckennetz sowieso vorhandene Informationen eine, in bestimmten Streckenabschnitten beziehungsweise bestimmten Positionen bekannte erwartete Geschwindigkeit des Zuges für die Neigungs-Steuerung auszunutzen. Somit ist das Bereitstellen zusätzlicher Informationen ausschließlich für die Neigungs-Steuerung nicht notwendig. Es kann somit auf vorhandene, für die Zugführung vorgesehene Informationen zurückgegriffen werden. Durch Verknüpfung der erwarteten Geschwindigkeit des Zuges mit den Streckendateien, kann sehr vorteilhaft fahrtbegleitend für den jeweils folgenden Kurvenverlauf situationsgerecht der notwendige Neigewinkel bestimmt und in Abstimmung mit dem Übergangsbogenverlauf das entsprechende Soll-Signal für die Verstelleinrichtung bereitgestellt werden. Es liegen somit bereits vor Einfahrt des Zuges in die folgende Kurve alle notwendigen Informationen, wie Kurvenradius, Zuggeschwindigkeit, vor, so daß daraus durch das Steuergerät das entsprechende Soll-Signal für die Verstelleinrichtung abgeleitet werden kann.

In weiterer bevorzugter Ausgestaltung der Erfindung ist vorgesehen, daß in Abhängigkeit einer Momentangeschwindigkeit die vorhersagbare Geschwindigkeit für eine nachfolgend erwartete Wegmarke mit einem Korrektursignal verknüpfbar ist. Hierdurch wird erreicht, daß bei festgestellter Abweichung der Ist-Geschwindigkeit zu einer Ist-Position von einer aus dem elektronischen Buchfahrplan vorgegebenen Soll-Geschwindigkeit zu der Ist-Position die erwartete Abweichung der Soll-Geschwindigkeit an der nächsten Wegmarke ermittelbar ist. Hierdurch wird rechtzeitig vor einer Kurvenfahrt erkannt, ob die erwartete Geschwindigkeit tatsächlich eintritt, und für den Fall, daß diese nicht eintritt, das Soll-Signal für die Verstelleinrichtung entsprechend korrigierbar ist. Hierdurch wird eine Fehlansteuerung für die Verstelleinrichtung vermieden.

Ferner ist in bevorzugter Ausgestaltung der Erfindung vorgesehen, daß aus dem elektronischen Buchfahrplan vor Fahrtbeginn auf Basis der bekannten Strekkendaten der ideale Geschwindigkeitsverlauf ermittelt wird und dieser für die Bestimmung der Soll-Signale verwendet wird, indem aus dem vorher bestimmten idealen Geschwindigkeitsverlauf die vorhersagbare Geschwindigkeit zu einer erwarteten Wegmarke abgegriffen wird. Insbesondere, wenn zusätzlich in bevorzugter Ausgestaltung der Erfindung der ideale Geschwindigkeitsverlauf in Abhängigkeit von aus einer Zugtaufe bekannten Werten über Antriebskraft, Antriebskraftverteilung, Bremskraft, Bremskraftverteilung oder dergleichen des zusammengestellten Zuges für die Bestimmung des idealen Geschwindigkeitsverlaufes mit herangezogen werden, läßt sich sehr vorteilhaft eine exakte Neigungs-Steuerung bestimmen. Die Geschwindigkeit zu einer erwarteten Wegmarke kann hierdurch mit großer Genauigkeit vorhergesagt werden.

Ferner ist in weiterer bevorzugter Ausgestaltung der Erfindung vorgesehen, bei der Ermittlung des idealen Geschwindigkeitsverlaufes, der die Bestimmung eines definierten Geschwindigkeitssignals zu jedem erwarteten Positionssignal gestattet, vor Beginn der Zugfahrt sämtliche, aus dem elektronischen Buchfahrplan und/oder einem digitalen Streckenatlas auslesbaren Streckendaten verfügbaren Informationen, wie beispielsweise planmäßige Halte, Steigungen der Fahrstrecke, Signalstandorte, Langsamfahrstrecken oder dergleichen, zu berücksichtigen.
Insgesamt läßt sich somit eine optimale Neigungs-Steuerung erzielen, da alle für die Neigungs-Steuerung relevanten Informationen vor Zugfahrt abgegriffen und für die Ermittlung der Soll-Signale genutzt werden können. Durch den vorzugsweise vorgesehenen Abgleich des erwarteten idealen Geschwindigkeitsverlaufes mit einem tatsächlichen Geschwindigkeitsverlauf kann ein entsprechendes Korrektursignal für das Soll-Signal erzeugt werden, so daß die dann in der nachfolgend erwarteten Kurvenfahrt ausgelöste Neigungs-Steuerung der tatsächlich zu reduzierenden beziehungsweise zu kompensierenden Querbeschleunigung entspricht.

Weitere bevorzugte Ausgestaltungen der Erfindung ergeben sich aus den übrigen, in den Unteransprüchen genannten Merkmalen.

Die Erfindung wird nachfolgend in einem Ausführungsbeispiel anhand der zugehörigen Zeichnung, die ein Blockschaltbild einer Neigungs-Steuerung zeigt, näher erläutert.

Die insgesamt mit 10 bezeichnete Neigungs-Steuerung umfaßt ein Steuergerät 12, mittels dem ein Soll-Signal 14 für eine Verstelleinrichtung 16 vorgebbar ist. Das Steuergerät 12 ist zum einen mit einem digitalen Streckenatlas 18 und zum anderen mit einem elektronischen Buchfahrplan 20 gekoppelt. Die Kopplung zwischen dem Steuergerät 12 und dem Streckenatlas 18 sowie dem elektronischen Buchfahrplan 20 erfolgt über Schnittstellen 22 beziehungsweise 24.

Der Streckenatlas 18 enthält sämtliche Streckengrunddaten zum Streckenverlauf (Trassierung), wie beispielsweise Streckenlänge, Streckensteigungen, Streckenkurven, Kurvenradien, Kurvenüberhöhungen, Abzweigungen, Einmündungen, Haltepunkte, Signalstandorte oder dergleichen. Diese Streckengrunddaten stehen für von Schienenfahrzeugen zu befahrenden Strecken zur Verfügung.

Diese Streckengrunddaten können aus einem zentral vorgegebenen, ständig aktualisierten Pool vor Fahrtbeginn von einem Leitrechner eines Triebfahrzeuges, Steuerwagens oder dergleichen eines Zuges entsprechend der von dem zusammengestellten Zug zu befahrenden Strecke abgerufen und in einen zugbezogenen Streckendaten-Speicher abgelegt werden. Die Informationen aus dem zugbezogenen Streckenspeicher werden vorrangig im Zug während der Fahrt für dessen zuverlässige Eigenortung in einem beliebigen Streckennetz genutzt. Sie können darüberhinaus auch anderen Zwecken im Zug wie beispielsweise der Fahrgastinformation dienen.

Der elektronische Buchfahrplan enthält für den Zugführer alle relevanten, zuggebundenen Informationen zum Ablauf einer Zugfahrt über eine vorgegebene Strecke. Der elektronische Buchfahrplan enthält unter anderem Angaben zu einer Streckenlängen, zu Betriebshaltepunkten, zu auf einzelnen Streckenabschnitten zu erreichende Soll-Geschwindigkeiten, zu während über eine Zugtaufe zu dem jeweils zusammengestellten Zug erhaltene Informationen über die Zugzusammenstellung, Zugmasse, Bremskraft, Antriebskraft oder dergleichen. Der elektronische Buchfahrplan liegt als eine Vielzahl einzelner, miteinander verknüpfter Dateien im Leitrechner des Triebfahrzeuges vor und ist einem Zugführer über ein Sichtgerät (Display) anzeigbar.

Im Steuergerät 12 wird vor Beginn einer vorgegebenen Zugfahrt nach dem Start des elektronischen Buchfahrplans 20 eine Neigungs-Steuerungs-Laufweg-Einheit 26 aktiviert, die entsprechend dem im Sichtgerät des elektronischen Buchfahrplans 20 ausgewählten Laufweg der vorgegebenen Zugfahrt alle notwendigen Informationen aus dem elektronischen Buchfahrplan 20 dem digitalen Strekkenatlas 18 abruft. Aus diesen Daten werden in der Neigungs-Steuerungs-Laufweg-Einheit 26 vor Beginn der Zugfahrt in drei operativen Dateien die zur eindeutigen Beschreibung der Neigungs-Steuerung benötigten Informationen bereitgestellt.
Hierzu werden die Informationen in einer operativen Laufwegdatei 28, einer operativen Fahrtdatei 30 und einer operativen Signaldatei 32 zusammengestellt. Die operative Laufwegdatei 28 enthält Angaben über die Trassierung der zu befahrenden Strecke. Dies sind insbesondere eine Streckenkilometrierung, laufwegbezogene Wegmarken, Kurven(Bogen-)Längen, Kurven(Bogen-)radien, Gleisüberhöhungen, Beginn und Ende der Kurven(Bogen-)übergänge sowie Länge der Bogenübergänge. Diese Informationen sind über die Neigungs-Steuerungs-Laufweg-Einheit 26 aus dem digitalen Streckenatlas 18 auslesbar. Insbesondere die Angaben zu Kurvenlängen, Kurvenradien und Gleisüberhöhungen dienen direkt der Bestimmung eines optimalen Neigewinkels bei Kurvenfahrt. Die Angaben über Anfang und Ende der Bogenübergänge liefern die Information für die Neigungs-Steuerung, daß mit einer nächsten Wegmarke infolge einer dann beginnenden Kurvenfahrt die Neigungs-Steuerung aktiv ist.

Die operative Fahrtdatei 30 enthält Informationen über den Geschwindigkeitsverlauf der geplanten Zugfahrt. Dies sind Informationen zu laufwegbezogenen Wegmarken, Streckenkilometrierung, örtlich zugelassene Geschwindigkeiten, optimaler dynamischer Geschwindigkeitsverlauf des Zuges über die zu befahrende Strecke. Diese Angaben sind aus dem elektronischen Buchfahrplan 20 auslesbar. Aus dem dort genannten statischen Geschwindigkeitsverlauf ist über die Streckenkilometrierung und den Angaben zu den örtlich zulässigen Geschwindigkeiten durch die Neigungs-Steuerungs-Laufweg-Einheit 26 durch Verknüpfung mit dem digitalen Streckenatlas 18 und dem Steuergerät 12 über eine Zugtaufe mitgeteilten zugspezifischen Angaben, wie beispielsweise Beschleunigungs- und Bremsvermögen des Zuges, der optimale dynamische Geschwindigkeitsverlauf erstellbar. Hierbei sind neben den örtlich zulässigen Geschwindigkeiten auch die über den elektronischen Buchfahrplan 20 vorgegebenen planmäßigen Halte berücksichtigt.
Die operative Signaldatei 32 enthält Angaben zu den laufwegbezogenen Wegmarken, der Streckenkilometrierung sowie zu den Standorten von Haupt- und Vorsignalen, Beginn und Ende von Streckenabschnitten, in denen eine Geschwindigkeitsüberwachung die für kurven(bogen-)schnelle Zugfahrten zugelassen sind. Diese Angaben sind unmittelbar aus dem elektronischen Buchfahrplan 20 durch die Neigungs-Steuerungs-Laufweg-Einheit 26 auslesbar.

Die in den Dateien 28, 30, 32 abgelegten Informationen verkörpern nunmehr alle Angaben, die für eine optimale Neigungs-Steuerung notwendig sind. Diese werden einer Steuereinrichtung 34 zur Verfügung gestellt. Die Steuereinrichtung 34 stellt das Soll-Signal für die Verstelleinrichtung 16 zur Verfügung. Zur Bestimmung des richtigen Soll-Signals 14 werden die über die Dateien 28, 30 und 32 gelieferten Informationen mit einem von einem Ortungssystem 36 gelieferten Positionssignal 38 verknüpft. Das Positionssignal 38 liefert die momentane Ist-Position des Zuges. Dem Ortungssystem 36 wird hierzu über den elektronischen Buchfahrplan 20 sowie den digitalen Streckenatlas 18 eine Laufwegdatei 40 über die geplante zu befahrende Strecke mitgeteilt. In Abhängigkeit von Positionssensoren 42 wird aus der Laufwegdatei 40 eine Positionsbestimmung 44 durchgeführt, die zur Bereitstellung des Positionssignals 38 führt. Die Positionssensoren 42 können beispielsweise satelitengestützte GPS-Sensoren oder mit an der Fahrstrecke installierte Wegmarken, sogenannte Balisen, oder eine Kombination derselben oder andere kommunizierende Sensoren sein, die die gleichen Funktionen erfüllen.

Der Positionsbestimmung 44 wird ferner über Sensoren 46 kontinuierlich ein momentanes Geschwindigkeitssignal 48 zugeführt. Dieses Geschwindigkeitssignal 48 wird gleichzeitig der Steuereinrichtung 34 zur Verfügung gestellt. Ferner wird über Beschleunigungssensoren 50 ein momentanes Querbeschleunigungssignol 52 in einer definierten Ebene des durch die Verstelleinrichtung 16 geneigten Wagenkastens geliefert. Bei Personenwagen ist dieses in der Regel die Fahrgastebene.
Die Steuereinrichtung 34 des Steuergerätes 12 verknüpft das Positionssignal 38 mit den aus der Laufwegdatei 28, der Fahrtdatei 30 und der Signaldatei 32 bekannten Informationen über die Zugfahrt zu dem Soll-Signal 14 für den Verstellantrieb 16. Insbesondere wird hierbei aus der operativen Fahrtdatei 30 ein Geschwindigkeitssignal für eine nachfolgende Wegmarke (Position) des Zuges ermittelt. Da die Geschwindigkeit bekanntermaßen quadratisch in die Querbeschleunigung in einer Kurvenfahrt eingeht, kann so rechtzeitig, beispielsweise bei aus der operativen Laufwegdatei 28 bekannten Ortsangaben, vor Kurvenbeginn das Soll-Signal 14 für die Verstelleinrichtung 16 vorab bereitgestellt werden. Somit wird erreicht, daß in dem Moment, wo der Zug die Kurveneinfahrt beginnt, die Verstelleinrichtung 16 bereits die entsprechend den geometrischen Gegebenheiten der Kurve (Radius, Überhöhung) und der dann tatsächlichen, bereits vorhergesagten Geschwindigkeit die entsprechenden Informationen für den optimalen Neigewinkel besitzt.

Das momentane Geschwindigkeitssignal 48 dient der Steuereinrichtung 34 lediglich als Korrektursignal für den Fall, daß der aus der operativen Fahrtdatei 30 vorherbestimmte dynamische optimale Geschwindigkeitsverlauf für die Zugfahrt nicht eingehalten ist. Aufgrund des momentanen Geschwindigkeitssignals 48 kann eine Differenz zum optimalen Geschwindigkeitsverlauf ermittelt werden. Hierdurch kann für die folgende Wegmarke eine entsprechend korrigierte Geschwindigkeit vorhergesagt werden, so daß das Soll-Signal 14 entsprechend der Korrektur über das Geschwindigkeitssignal 48 dann die Verstelleinrichtung 16 entsprechend der korrigierten Geschwindigkeit zur nächsten Wegmarke ansteuert.

Das Querbeschleunigungssignal 52 dient lediglich der Überprüfung der tatsächlichen Ist-Querbeschleunigung während der Kurvenfahrt und bildet eine Rückfallebene für die Neigungs-Steuerung im Fehlerfall. Die Bereitstellung des Soll-Signals 14 für die Verstelleinrichtung 16 ist, wie erläutert, unabhängig von der Ist-Querbeschleunigung.

### Bezugszeichenliste

- 10: Neigungssteuerung
- 12: Steuergerät
- 14: Soll-Signal
- 16: Verstelleinrichtung
- 18: digitaler Streckenatlas
- 20: elektronischer Buchfahrplan
- 22: Schnittstelle
- 24: Schnittstelle
- 26: Neigungs-Steuerungs-Laufweg-Einheit
- 28: Laufwegdatei
- 30: Fahrdatei
- 32: Signaldatei
- 34: Steuereinrichtung
- 36: Ortungssystem
- 38: Positionssignal
- 40: Laufwegdatei
- 42: Positionssensor
- 44: Positionsbestimmung
- 46: Sensor
- 48: Geschwindigkeitssignal
- 50: Beschleunigungssensor
- 52: Querbeschleunigungssignal

## Patentansprüche

1. Neigungs-Steuerung für einen Wagenkasten eines spurgebundenen Fahrzeuges, das eine Verstelleinrichtung zur vorgebbaren Einstellung eines quer zur Fahrtrichtung liegenden Neigewinkels zwischen dem Wagenkosten und einem Fahrwerk umfaßt, mit einem Steuergerät zur Ermittlung eines Soll-Signals (Neigewinkel-Vorgabe) für die Verstelleinrichtung, einem auslesbaren Streckendaten-Speicher zur Lieferung von Streckendaten, wobei die Streckendaten aus dem Streckendaten-Speicher in Abhängigkeit eines von einem Ortungssystem gelieferten Positionssignals und eines Geschwindigkeitssignals auslesbar sind, **dadurch gekennzeichnet, daß** das Soll-Signal (14) für wenigstens eine nachfolgend erwartete Wegmarke der Fahrstrecke vorhersagbar ist.

2. Neigungs-Steuerung nach Anspruch 1, **dadurch gekennzeichnet, daß** das Soll-Signal (14) beeinflussende Geschwindigkeitssignal für die nachfolgend erwartete Wegmarke der Fahrstrecke vorhersagbar ist.

3. Neigungs-Steuerung nach einem der vorhergehenden Ansprüche, **dadurch gekennzeichnet, daß** das vorhergesagte Geschwindigkeitssignal mit einem auf eine Wegmarke bezogenen Wert für die maximal zulässige Fahrgeschwindigkeit, der aus einem im Fahrzeug abgespeicherten elektronischen Buchfahrplan (20) auslesbar ist, verknüpft werden kann.

4. Neigungs-Steuerung nach einem der vorhergehenden Ansprüche, **dadurch gekennzeichnet, daß** die vorhergesagte Geschwindigkeit in Abhängigkeit einer Momentangeschwindigkeit (48) mit einem Korrektursignal verknüpfbar ist.

5. Neigungs-Steuerung nach einem der vorhergehenden Ansprüche, **dadurch gekennzeichnet, daß** für die Bestimmung der Soll-Signole (14) zu allen erwarteten Wegmarken die Fahrstrecke durch das Steuergerät (12) ein dynamischer idealer Geschwindigkeitsverlauf ermittelbar ist.

6. Neigungs-Steuerung nach einem der vorhergehenden Ansprüche, **dadurch gekennzeichnet, daß** bei der Ermittlung des dynamischen idealen Geschwindigkeitsverlaufs aus einer Zugtaufe bekannte Werte, insbesondere Beschleunigungsvermögen und Bremsvermögen des Fahrzeuges, berücksichtigt sind.

7. Neigungs-Steuerung nach einem der vorhergehenden Ansprüche, **dadurch gekennzeichnet, daß** bei der Ermittlung des dynamischen idealen Geschwindigkeitsverlaufes aus dem elektronischen Buchfahrplan (20) und dem digitalen Streckenatlas (18) vor Fahrtbeginn Streckendaten, insbesondere planmäßige Halte, Steigungen der Fahrstrecke, Signalstandorte, Langsamfahrstrecken oder dergleichen, berücksichtigt sind.

8. Neigungs-Steuerung nach einem der vorhergehenden Ansprüche, **dadurch gekennzeichnet, daß** ein der zuverlässigen Eigenortung des Zuges in einem beliebigen Streckennetz dienendes Ortungssystem satelitengestützte Sensoren umfaßt.

9. Neigungs-Steuerung nach einem der vorhergehenden Ansprüche, **dadurch gekennzeichnet, daß** ein der zuverlässigen Eigenortung des Zuges in einem beliebigen Streckennetz dienendes Ortungssystem mit entlang der Fahrstrecke installierten Wegmarken (Balisen) oder dergleichen kommunizierende Sensoren umfaßt.

10. Neigungs-Steuerung nach einem der vorhergehenden Ansprüche, **dadurch gekennzeichnet, daß** die Ermittlung einer Ist-Querbeschleunigung zu der nachfolgend erwarteten Wegmarke eine Rückfallebene für die Neigungs-Steuerung (10) bildet.

## Claims

1. Tilt control for a vehicle body of a rail vehicle which comprises an adjusting device for predeterminable adjustment of a tilt angle lying transversely to the direction of travel between the vehicle body and a chassis, with a control device for determining a set signal (tilt angle setting) for the adjusting device, a readable route data memory for supplying route data, the route data being readable from the route data memory dependent on a position signal supplied by a positioning system and a speed signal, **characterised in that** the set signal (14) is predictable for at least one following expected route way mark.

2. Tilt control according to claim 1, **characterised in that** the speed signal influencing the set signal (14) is predictable for the following expected route way mark.

3. Tilt control according to one of the preceding claims, **characterised in that** the predicted speed signal can be linked with a value for the maximum permissible vehicle speed which is related to a way mark and can be read out of an electronic timetable (20) stored in the vehicle.

4. Tilt control according to one of the preceding claims, **characterised in that** the predicted speed can be linked to a correction signal dependent on an instantaneous speed (48).

5. Tilt control according to one of the preceding claims, **characterised in that** a dynamic ideal speed curve can be established by the control device (12) to determine the set signals (14) for all the expected route way marks.

6. Tilt control according to one of the preceding claims, **characterised in that** values known from a train christening, in particular acceleration performance and braking performance of the vehicle, are taken into account when determining the dynamic ideal speed curve.

7. Tilt control according to one of the preceding claims, **characterised in that** route data, in particular scheduled stops, route gradients, signal locations, sections with speed restrictions or the like, taken from the electronic timetable (20) and the digital route atlas (18) before the start of the journey are taken into account when determining the dynamic ideal speed curve.

8. Tilt control according to one of the preceding claims, **characterised in that** a positioning system serving for reliable independent positioning of the train in any route network comprises satellite-supported sensors.

9. Tilt control according to one of the preceding claims, **characterised in that** a positioning system serving for reliable independent positioning of the train in any route network comprises sensors communicating with way marks (beacons) or the like installed along the route.

10. Tilt control according to one of the preceding claims, **characterised in that** the determination of an actual transverse acceleration for the following expected way mark forms a fallback level for the tilt control (10).

## Revendications

1. Commande d'inclinaison pour une caisse d'un véhicule ferroviaire qui est pourvu d'un dispositif de réglage destiné au réglage apte à être prédéfini d'un angle d'inclinaison, transversal par rapport au sens de la marche, entre la caisse et un châssis, comprenant un appareil de commande pour déterminer un signal théorique (angle d'inclinaison prédéfini) pour le dispositif de réglage, et une mémoire de données de trajet apte à être lue, pour fournir des données de trajet, ces données de trajet pouvant être lues dans ladite mémoire en fonction d'un signal de position fourni par un système de localisation et d'un signal de vitesse, **caractérisée en ce que** le signal théorique (14) est prévisible pour au moins un repère suivant du trajet auquel on s'attend.

2. Commande d'inclinaison selon la revendication 1, **caractérisée en ce que** le signal de vitesse qui influe sur le signal théorique (14) est prévisible pour le repère suivant du trajet auquel on s'attend.

3. Commande d'inclinaison selon l'une des revendications précédentes, **caractérisée en ce que** le signal de vitesse prévu peut être combiné avec une valeur rapportée à un repère pour la vitesse maximale autorisée, qui peut être lue dans un horaire électronique (20) mis en mémoire dans le véhicule.

4. Commande d'inclinaison selon l'une des revendications précédentes, **caractérisée en ce que** la vitesse prévue est apte à être combinée avec un signal de correction en fonction d'une vitesse momentanée (48).

5. Commande d'inclinaison selon l'une des revendications précédentes, **caractérisée en ce que** pour définir les signaux théoriques (14) à tous les repères attendus, une courbe de vitesse dynamique idéale peut être déterminée par l'appareil de commande (12).

6. Commande d'inclinaison selon l'une des revendications précédentes, **caractérisée en ce que** lors de la détermination de la courbe de vitesse dynamique idéale, des valeurs connues d'après un baptême de train, en particulier la capacité d'accélération et de freinage du véhicule, sont prises en compte.

7. Commande d'inclinaison selon l'une des revendications précédentes, **caractérisée en ce que** lors de la détermination de la courbe de vitesse dynamique idéale à partir de l'horaire électronique (20) et de l'atlas numérique (18) avant le début du trajet, des données de trajet, en particulier les arrêts prévus, les inclinaisons du trajet, les lieux des signaux, les trajets lents, etc., sont prises en compte

8. Commande d'inclinaison selon l'une des revendications précédentes, **caractérisée en ce qu'**un système de localisation qui sert à l'auto-localisation fiable du train dans un réseau quelconque comprend des capteurs par satellite.

9. Commande d'inclinaison selon l'une des revendications précédentes, **caractérisée en ce qu'**un système de localisation qui sert à l'auto-localisation fiable du train dans un réseau quelconque comprend des repères (balises) installés le long du trajet ou des capteurs de communication similaires.

10. Commande d'inclinaison selon l'une des revendications précédentes, **caractérisée en ce que** la détermination d'une accélération transversale réelle par rapport au repère suivant attendu forme un plan de retour pour la commande d'inclinaison (10).
